# EUROPÄISCHE PATENTSCHRIFT

(11) **EP 2 119 495 B1**
(45) Veröffentlichungstag und Bekanntmachung des Hinweises auf die Patenterteilung: **13.07.2011**
(21) Anmeldenummer: 09004895.0
(22) Anmeldetag: 02.04.2009
(51) Int. Cl.: B01F 3/08, B01F 13/10, B01F 15/00

(54) **Verfahren zum Herstellen pigmenthaltiger Produkte**
Method for producing products containing pigments
Procédé de fabrication de produits contenant des pigments

(30) Priorität: 24.04.2008 DE 102008020573
(43) Veröffentlichungstag der Anmeldung: 18.11.2009
(73) Patentinhaber: SCHWENK Putztechnik GmbH & Co. KG, 89077 Ulm (DE); Hudelmaier, Klaus, 73563 Mögglingen (DE)
(72) Erfinder: Hudelmaier, Klaus, 73563 Mögglingen (DE)
(74) Vertreter: Leinweber & Zimmermann

(56) Entgegenhaltungen:
- EP-A- 0 457 290
- EP-A- 1 212 993
- EP-A- 1 813 217
- WO-A-02/38683
- WO-A-98/15314
- WO-A-99/48802
- WO-A-2004/024308
- WO-A-2005/000978
- WO-A-2006/036096
- WO-A-2007/105987
- WO-A1-2006/067206
- DE-A1- 19 748 576
- DE-B3- 10 351 362
- US-A- 1 557 837
- US-A- 4 277 184
- US-A- 5 468 068
- US-A1- 2005 063 250

## Beschreibung

Die Erfindung betrifft ein Verfahren zum Herstellen pigmenthaltiger Produkte nach dem Oberbegriff des Patentanspruchs 1.

Derartige Verfahren werden bspw. zum Herstellen von Baustoffen in Form von Farben, Grundierungen, Putzen u. dgl. eingesetzt. Der Farbton der Baustoffe wird dabei durch die Pigmentzusammensetzung und Pigmentkonzentration in dem Basismaterial bestimmt. Grundsätzlich können mit solchen Verfahren sowohl mineralische Produkte, bei denen das Basismaterial als trockene Sackware vorliegt, als auch pastöse Produkte, bei denen die fertigen Produkte als Eimerware vorliegen, hergestellt werden. Mineralische Produkte, bei denen die pulverförmigen Pigmente werksseitig mit pulverförmigen Trägermaterialien vermischt werden, werden am Verarbeitungsort mit Anmachwasser vermischt und verarbeitet. Dabei werden die pulverförmigen Pigmente werksseitig mit dem Trägermaterial abgemischt und in Säcken abgefüllt. Bei pastösen Produkten wird das Basismaterial entsprechend vorgegebener Farben mit geeigneten Dosieranlagen unter Verwendung geeigneter Pigmentkonzentrate eingefärbt. Bei diesem Verfahren werden auf definierte Basismaterialmengen geeignete Pigmentkonzentrate über ein volumetrisches oder gravimetrisches Dosierverfahren in ein vorgefertigtes Basisgebinde zudosiert. Bei der Fertigung einer Mehrzahl von Gebinden mit gleicher Färbung kann so eine exakte Reproduzierbarkeit erreicht werden.

In der Praxis werden die pigmenthaltigen Produkte vom Verarbeiter in der erforderlichen Menge beim Hersteller angefordert, entsprechend den Farbvorgaben des Verarbeiters hergestellt und ausgeliefert. Allerdings ist die benötigte Menge pigmenthaltiger Produkte in vielen Fällen nicht genau bekannt, weil Untergrund und Verarbeitungsweise die Verbrauchsmengen wesentlich beeinflussen und ein exaktes Aufmaß der mit den pigmenthaltigen Produkten zu versehenen Flächen oft nicht verfügbar ist. Wenn der Verarbeiter unter diesen Umständen zu wenig Material beim Hersteller bestellt, muß ggf. Material nachbestellt werden, was entsprechend den Farbtonwünschen beim Hersteller neu abzumischen ist. Das ist mit einem hohen Zeitverlust und dadurch verursachten Kosten verbunden. Wenn hingegen der Verarbeiter beim Hersteller eine zu große Menge pigmenthaltiger Produkte anfordert, kann das gemäß speziellen Kundenwünschen hinsichtlich der Farbgebung angefertigte Produkt an anderen Verarbeitungsorten nicht eingesetzt werden und muß anschließend entsorgt werden. Auch das ist mit hohen Kosten verbunden.

Im Hinblick auf diese Probleme im Stand der Technik wurde im Zusammenhang mit der Herstellung mineralischer Produkte bereits vorgeschlagen, die pro Gebinde (Sack) benötigte Pigmentmenge in einen Beutel abzufüllen und durch den Verarbeiter vor Ort dem Inhalt des Sackes mit Anmachwasser beizumischen. Im Zusammenhang mit der Herstellung pastöser Produkte wurde bereits vorgeschlagen, Pigmentkonzentrate für Basisfarben in Bechern oder ähnlichen Behältnissen abzufüllen und am Verarbeitungsort dem Basismaterial zuzugeben. Bei beiden bekannten Verfahren kommt es jedoch zu Problemen hinsichtlich der Reproduzierbarkeit der vorgegebenen Farbtönungen.

Solche Verfahren sind in der US 5, 468,068 und der WO2006/036096 beschrieben. Ein Verfahren nach dem Oberbegriff des Patentanspruchs 1 ist in der WO 2006/067206 beschrieben.

Angesichts dieser Probleme im Stand der Technik liegt der Erfindung die Aufgabe zugrunde, ein Verfahren zum Herstellen pigmenthaltiger Produkte anzugeben, mit dem beliebige Farbtöne schnell, zuverlässig und kostengünstig hergestellt werden können. Erfindungsgemäß wird diese Aufgabe durch die im kennzeichnenden Teil des Patentanspruchs 1 angegebene Weiterbildung der bekannten Verfahren gelöst.

Bei dieser Lösung erfolgt also die Herstellung eines Pigmentkonzentrats mit der gewünschten Pigmentmischung in dem Dosierbehälter selbst, so daß nicht auf in einzelne Dosierbehälter abgefüllte Grundfarben bzw. Basisfarben zurückgegriffen werden muß. Das so in dem Dosierbehälter hergestellte Pigmentgemisch kann am Verarbeitungsort dem Basismaterial zugeführt und mit herkömmlichen baustellenüblichen Mischvorrichtungen, wie etwa Putzmischern in Form von mit einem Quirlaufsatz versehenen Bohrmaschinen, vermischt werden. Dabei beruht die Erfindung auf der Erkenntnis, daß es bei den bekannten Verfahren zur Herstellung mineralischer Produkte zu Agglomeratbildungen von Pigmenten bzw. Verklumpungen der Pigmente kommen kann, welche die Färbung beeinflussen. Bei der Verarbeitung an der Fassade können sich Schlieren oder Streifen bilden. Dieses Problem wird durch die Mischung der pigmenthaltigen Grundstoffe in dem Dosierbehälter und die erfindungsgemäße Verwendung der so erhaltenen Farbpasten zur Herstellung pigmenthaltiger Produkte gelöst. Weiter wurde erkannt, daß bei den herkömmlichen Verfahren zur Herstellung von pastösen Produkten bei Verwendung von in Bechern oder ähnliche Behältnisse abgefüllten Pigmentkonzentraten oder Farbmischungen Probleme auftreten, wenn ein gewünschter Farbton besondere Pigmentmischungen erfordert, bei denen von einer Pigmentsorte nur geringe Mengen benötigt werden, welche ggf. nicht restfrei aus dem Behältnis ausgetrieben werden können. Das soll im folgenden anhand eines hellen Aprikottons erläutert werden:

Zur Herstellung eines solchen Farbtons können 5,0 ml gelber Pigmente mit 0,2 ml roter Pigmente vermischt werden. Wenn auch nur ein geringer Teil des Rotpigments nicht in das Basismaterial gelangt, ist der Farbton gelblich, jedoch nicht aprikotfarben. Dieser Mangel wird bei dem erfindungsgemäßen Verfahren dadurch behoben, daß die pigmenthaltigen Grundstoffe bereits in dem Dosierbehälter miteinander vermischt werden, so daß keine Veränderung des Farbgemisches stattfindet, wenn ein kleiner Rest der in dem Dosierbehälter vermischten Grundstoffe nicht ausgetrieben wird. Die pigmenthaltigen Grundstoffe können bereits in Form pastöser Produkte vorliegen. Es kann sich dabei um in einer Trägerlösung gelöste Pigmente handeln.

Erfindungsgemäß wird zunächst ein pigmentfreier Grundstoff in den Dosierbehälter gefüllt und erst danach die pigmenthaltigen Grundstoffe zudosiert. Dadurch kann verhindert werden, daß sich die Pigmente im Bodenbereich des Dosierbehälters absetzen und am folgenden Mischvorgang nicht mehr in vollem Umfang teilnehmen. So wird eine besonders zuverlässige Herstellung vorgegebener Tönungen erreicht. Das Absetzen der Pigmente am Boden des Dosierbehälters wird besonders zuverlässig verhindert, weil der pigmentfreie Grundstoff beider Ausführung erfindungsgemäßer Verfahren eine gröβere Dichte aufweist als die pigmenthaltigen Grundstoffe, so daß beim Beschicken des Dosierbehälters eine heterogene Mischung darin entsteht. Bei dem pigmentfreien Grundstoff kann es sich um eine bindemittel- und pigmentfreie "Farbe" handeln, die Wasser, Verdickungsmittel, Konservierungsmittel, Netzmittel, Entschäumungsmittel und/oder anorganische Füllstoffe aufweist. Die Dichte des pigmentfreien Grundstoffs beträgt vorzugsweise mehr als 1,5 g/cm³, insbes. mehr als 2,0 g/cm³, besonders bevorzugt etwa 2,2 g/cm³, während die Viskosität 2000 mPa.s betragen kann. Die pigmenthaltigen Grundstoffe weisen zweckmäßigerweise eine Dichte von 1,05 g/cm³ bis etwa 2,2 g/cm³ auf, wobei auch diese Grundstoffe eine Viskosität von 2000 mPa.s aufweisen können. Die pigmenthaltigen Grundstoffe können Wasser, Netzmittel, Konservierungsmittel, Verdickungsmittel und/oder Entschäumungsmittel aufweisen.

Zur Vermeidung des Absetzens von Pigmenten an einer oberen Begrenzungsfläche des Dosierbehälters während des Mischvorgangs kann bei einer bevorzugten Ausführungsform der Erfindung vorgesehen sein, daß der Dosierbehälter nach Einfüllen der pigmenthaltigen Grundstoffe mit einem pigmentfreien Grundstoff geringerer Dichte befüllt wird. Der Dosierbehälter kann ein Füllvolumen von 0,5 bis 1100 ml oder mehr aufweisen, wobei zur Ermöglichung einer vollständigen Durchmischung der Grundstoffe eine Befüllung bis max. 90 % des Füllvolumens, vorzugsweise bis max. 80 % des Füllvolumens, des Dosierbehälters erfolgt.

Erfindungsgemäß weist der Dosierbehälter einen eine Kolbenöffnung und eine Austrittsöffnung aufweisenden Spritzenzylinder auf, wobei die Kolbenöffnung nach Einfüllen der Grundstoffe und vor dem Mischvorgang mit dem Spritzenkolben verschlossen wird. Das Verschließen des Spritzenkolbens unter Vermeidung des Ausdrückens der in den Spritzenzylinder eingefüllten Grundstoffe kann erleichtert werden, wenn eine das Einführen des Spritzenkolbens durch die Kolbenöffnung erleichternde Entlüftungsöffnung in einer Wand des vorzugsweise aus transparentem Material hergestellten Spritzenzylinders vorgesehen ist, die nach Verschließen der Kolbenöffnung mit dem Spritzenkolben verschlossen wird. Die Entlüftungsöffnung ist zweckmäßigerweise bei etwa 100 % der Füllmenge des Spritzenzylinders vorgesehen.

Die bei Durchführung erfindungsgemäßer Verfahren erfolgende Vermischung der Grundstoffe kann bspw. mit Hilfe eines Biaxialmischers erfolgen. Dazu werden die mit den Grundstoffen beschickten Dosierbehälter mit geeigneten Vorrichtungen in eine Kunststoffbox eingespannt, wobei ein in Form einer Spritze verwirklichter Dosierbehälter in der Box fest fixiert werden kann, während ein in Form eines Schlauchbeutels verwirklichter Dosierbehälter in ein mit Chips vorgefülltes Kunststoffgebinde eingelegt wird, das Kunststoffgebinde mit Chips aufgefüllt, verschlossen und anschließend mit Hilfe des Biaxialmischers vermischt wird. Das Beschicken des Dosierbehälters mit den pigmentfreien und/oder pigmenthaltigen Grundstoffen kann über volumetrische und/oder gravimetrische Dosierverfahren erfolgen.

Zusammenfassend kann die Ausführung einer besonders bevorzugten Ausführungsform erfindungsgemäßer Verfahren etwa wie folgt beschrieben werden:
In einem ersten Dosierschritt wird ein wäßriges Trägermaterial hoher Dichte (bspw. etwa 2,2 g/cm³) und hoher Viskosität, welches keinen Einfluß auf den Farbton oder die späteren Materialeigenschaften hat, in einen Dosierbehälter in Form eines Spritzenzylinders vordosiert. Dadurch wird der Spritzenkonus vorgefüllt und so ein späteres Vermischen der einzelnen pigmenthaltigen Grundstoffe zu einem homogenen Pigmentgemisch gewährleistet. Ferner wird dadurch erreicht, daß sich schwere Pigmente nicht in der Spitze des als Dosierbehälter verwendeten Spritzenzylinders absetzen, bevor es zum Mischvorgang kommt.
In einem zweiten Dosierschritt werden die pigmenthaltigen Grundstoffe volumetrisch oder gravimetrisch in den Dosierbehälter zudosiert. Dabei können herkömmliche Dosieranlagen zum Einsatz kommen.
In einem dritten Dosierschritt wird pigmentfreies Trägermaterial in den Dosierbehälter gefüllt, bis eine gewünschte Füllmenge erreicht ist. Es muß dabei darauf geachtet werden, daß vor dem Verschließen des Dosierbehälters ein Luftraum zur Verfügung steht, damit die Grundstoffe vollständig vermischt werden können. Die Gesamtfüllmenge des Dosierbehälters sollte max. 80 bis 90 % des Volumens betragen.

Bei der erfindungsgemäßen Verwendung von Dosierbehältern in Form von Spritzenzylindern wird an einer vorgegebenen Stelle, wie etwa bei 90 % des Füllvolumens, ein kleines Loch in der Wand des Spritzenzylinders gebildet, um nach dem Beschicken des Spritzenzylinders mit den pigmenthaltigen Füllstoffen bzw. Pigmentpasten und ggf. einem weiteren Trägermaterial den Spritzenkolben zum Ausdrücken direkt aufsetzen zu können. Nach dem Aufsetzen des Spritzenkolbens kann das Entlüftungsloch mit einem Etikett verschlossen werden. Nach Verschließen des Dosierbehälters erfolgt ein vorzugsweise berührungsfreies Durchmischen in einer geeigneten Mischvorrichtung, wie etwa einem Biaxialmischer. Es kann sich dabei um einen Standardmischer handeln, für den die vorstehend bereits erläuterten besonderen Einspannvorrichtungen gebaut werden können. Dabei muß auf die Stabilität der Einspannvorrichtungen geachtet werden. Zweckmäßigerweise umgibt ein Hartschaumkern das gesamte Behältnis und der gesamte Kern wird in den Biaxialmischer eingespannt und etwa 3 Minuten gemischt.

Die Erfindung ist nicht auf das vorstehend skizzierte Erfindungsbeispiel beschränkt. Beispielsweise können drei oder mehr pigmenthaltige Grundstoffe in dem Dosierbehälter miteinander vermischt werden. Es kann auch von der Zudosierung eines pigmentfreien zweiten Grundstoffs nach Beschicken mit den pigmenthaltigen Grundstoffen abgesehen werden. Dichte und Viskosität der Grundstoffe können von den vorstehend angegebenen Werten abweichen. Die Erfindung kann auch im Rahmen der Herstellung mineralischer pigmenthaltiger Produkte eingesetzt werden.

## Patentansprüche

1. Verfahren zum Herstellen pigmenthaltiger Produkte, bei dem ein Pigmentkonzentrat aus einem Dosierbehälter einer vorgegebenen Menge eines Basismaterials zugegeben und damit vermischt wird, bei dem zur Herstellung des Pigmentkonzentrats ein erster pigmenthaltiger Grundstoff und ein zweiter vorzugsweise ebenfalls pigmenthaltiger Grundstoff in den Dosierbehälter gefüllt und die Grundstoffe in dem Dosierbehälter miteinander vermischt werden, wobei der Dosierbehälter einen eine Kolbenöffnung und eine Austrittsöffnung aufweisenden Spritzenzylinder aufweist und die Kolbenöffnung nach Einfüllen der Grundstoffe und vor dem Mischvorgang mit dem Spritzenkolben verschlossen wird, **dadurch gekennzeichnet, daß** der Spritzenzylinder in einem ersten Schritt mit einem pigmentfreien Grundstoff, und in einem zweiten Schritt mit pigmenthaltigen und eine geringere Dichte als der pigmentfreie Grundstoff aufweisenden Grundstoffen beschickt wird.

2. Verfahren nach Anspruch 1, **dadurch gekennzeichnet, daß** der Dosierbehälter bis max. 90 %, insbes. max. 80 %, seines Füllvolumens mit den Grundstoffen befüllt wird.

3. Verfahren nach Anspruch 1 oder 2, **dadurch gekennzeichnet, daß** eine das Einführen des Spritzenkolbens durch die Kolbenöffnung erleichternde Entlüftungsöffnung in einer Wand des Spritzenzylinders nach Verschließen der Kolbenöffnung verschlossen wird.

## Claims

1. A method for producing products containing pigments wherein a pigment concentrate from a metering container is added to a pre-specified quantity of a base material and mixed with the latter, wherein in order to produce the pigment concentrate a first base material containing pigments and a second base material preferably also containing pigments is poured into the metering container, and the base materials in the metering container are mixed with one another, the metering container having a syringe cylinder having a plunger opening and an outlet opening, and the plunger opening being closed with the syringe plunger after pouring in the base materials and before the mixing process, **characterised in that** the syringe cylinder is charged in a first step with a pigment-free base material, and in a second step with base materials containing pigments and having a lesser density than the pigment-free base material.

2. The method according to Claim 1, **characterised in that** the metering container is filled by max. 90%, in particular max. 80%, of its filling volume with the base materials.

3. The method according to Claim 1 or 2, **characterised in that** a vent opening in a wall of the syringe cylinder facilitating the introduction of the syringe piston through the piston opening is closed after closing the piston opening.

## Revendications

1. Procédé de fabrication de produits contenant des pigments, dans lequel un concentré pigmentaire contenu dans un récipient doseur est ajouté à une quantité prédéterminée d'une matière de base et mélangé avec celle-ci, la fabrication du concentré pigmentaire demandant le remplissage, dans le récipient doseur, d'une première substance de base contenant un pigment et d'une seconde substance de base contenant également, de préférence, un pigment et le mélange desdites substances de base dans le récipient doseur, le récipient doseur présentant un cylindre de seringue possédant une ouverture pour piston et une ouverture de sortie, et l'ouverture pour piston étant bouchée au moyen du piston de seringue après l'apport de la substances de base préalablement au mélange, **caractérisé en ce que** le cylindre de seringue reçoit, dans une première étape, l'apport d'une substance de base exempte de pigment et, dans une deuxième étape, l'apport de substances de base contenant un pigment et présentant une densité plus faible que celle de la substance de base exempte de pigment.

2. Procédé selon la revendication 1, **caractérisé en ce que** le récipient doseur est rempli des substances de base au maximum à 90 %, notamment au maximum à 80 %, de son volume de remplissage.

3. Procédé selon la revendication 1 ou 2, **caractérisé en ce qu'**un orifice d'évacuation d'air pratiqué dans une paroi du cylindre de seringue pour faciliter l'introduction du piston de seringue dans l'ouverture pour piston est bouchée une fois que l'ouverture pour piston a été bouchée.
